# DEMANDE DE BREVET EUROPEEN

(11) **EP 1 917 949 A1**
(43) Date de publication de la demande: **07.05.2008**
(21) Numéro de dépôt: 06291688.7
(22) Date de dépôt: 31.10.2006
(51) Int. Cl.: A61G 7/00, A61G 7/053

(54) **Dispositif de couchage et les moyens mis en oeuvre à cet effet**

(71) Demandeur: Bertuzzi, Michel, 18190 Chateauneuf Sur Cher (FR)
(72) Inventeur: Bertuzzi, Michel, 18190 Chateauneuf Sur Cher (FR)
(74) Mandataire: Burtin, Jean-François

(57) **Abrégé**

La présente invention se rapporte au domaine de la literie et plus particulièrement aux sommiers réglables.

Elle a spécifiquement pour objet un dispositif de couchage réglable comportant un bâti fixe qui s'étend selon une direction longitudinale, une extrémité de tête (6), une extrémité de pied (7) et une partie centrale (5) caractérisé en ce que la partie centrale (5) est montée mobile en rotation et pivotant autour d'un axe (12) qui peut permettre, le cas échéant, son élévation ou sa descente et qui entraîne du fait de son pivotement le basculement de l'extrémité de pied (7) vers le sol.

Utilisation en milieu hospitalier, dans les cliniques, les maternités et dans le cas de l'hospitalisation à domicile.

## Description

La présente invention se rapporte au domaine de la literie et plus particulièrement aux sommiers de lit réglables.

Elle a plus particulièrement pour objet un nouveau dispositif de couchage en plusieurs parties permettant à un patient de se coucher ou de se relever en posant les pieds par terre avec plus de facilité.

Elle a spécifiquement pour objet un dispositif de couchage réglable comportant un bâti fixe qui s'étend selon une direction longitudinale, une extrémité de tête, une extrémité de pied et une partie centrale caractérisé en ce que la partie centrale est montée mobile en rotation et pivotant autour d'un axe qui peut permettre le cas échéant son élévation ou sa descente et qui entraîne du fait de son pivotement le basculement de l'extrémité de pied vers le sol.

Le document EP 0 505 847 décrit déjà un exemple d'un tel sommier dont la partie de tête peu se relever. Ce type de sommier présente cependant l'inconvénient que les mécanismes de réglage de la partie de tête et du cadre mobile sont deux mécanismes indépendants fixés aux deux extrémités du sommier de sorte que d'une part le montage de ces mécanismes sur le bâti fixe est relativement coûteux en matériel et en main-d'oeuvre, et d'autre part requiert lorsque ces deux mécanismes sont à commande électrique, de faire coulisser sur toute la longueur du lit une installation électrique et notamment des cables électriques qui peuvent se dénuder ou provoquer des courts-circuits.

Dans ce dispositif de l'art antérieur le cadre mobile est réglable en inclinaison et l'angle relatif entre le plan du cadre mobile et la partie de tête se trouve modifié de telle sorte que l'utilisateur ou le soignant doit ensuite régler fréquemment l'inclinaison de la partie de tête de façon que le patient alité se trouve enfin dans une position qui lui est confortable.

Le dispositif de couchage selon l'invention est d'un fonctionnement beaucoup plus simple et plus économique.

Le dispositif comporte essentiellement un plan fixe sur lequel est assujetti la partie pivotante centrale ainsi que la partie de tête articulée et la partie pour les pieds montées par une charnière. La partie de tête s'articule sur la partie centrale au moyen d'un dispositif de fixation mobile en élévation tel qu'une béquille ou une charnière.

Le plan fixe comporte en outre une partie de tête qui est réglable en inclinaison de manière à assurer à un patient couché la possibilité de redresser son buste et de s'adosser plus commodément.

Le bâti fixe comporte également des moyens pour supporter un matelas disposé entre la partie de tête et l'extrémité de pied du bâti fixe.

Le plan fixe selon l'invention comporte plus particulièrement une partie évidée rectangulaire, d'un côté, de façon à ce que lorsque la partie centrale entre en rotation, la partie de pied du fait de sa rotation vient buter contre l'évidement et se déplie vers le bas par basculement. Au contraire lorsque la partie centrale entre en rotation pour revenir en position longitudinale la partie de pied revient à l'horizontale dans le sens longitudinal.

Cette partie centrale du dispositif joue donc un rôle essentiel car elle assure le pivotement facile de la partie centrale, et s'il y a lieu la montée ou l'abaissement de cette partie et également le dépliement de la partie de pied ce qui permet au patient alité de pouvoir pivoter sans effort d'un angle de 45 à 90°, et de disposer de ce fait d'une partie de pied inclinée tournée vers l'extérieur, reposant près ou sur le sol. De cette façon le patient alité peut adopter une position plus haute ou plus basse, laisser glisser ses pieds et finalement peut les poser par terre.

Le dispositif de couchage peut comporter longitudinalement un rail de guidage, une cornière ou une rambarde qui permet au patient une fois qu'il a posé ses pieds par terre de disposer d'un appui qui lui permet de se relever sans effort excessif ou de se recoucher en toute sécurité.

L'énorme avantage du dispositif selon l'invention est outre sa simplicité, le fait qu'il ne nécessite qu'une motorisation réduite et que la partie centrale pivotante est apte à se déplacer entre une position basse et une position haute, soit d'une manière autonome soit avec l'assistance d'une tierce personne, notamment d'une personne soignante ou bien encore d'une manière automatique grâce à un vérin électrique.

De cette façon un patient alité et en particulier un patient souffrant d'un handicap moteur ou d'un handicap neuro-sensoriel pourra amorcer par lui-même une rotation de la partie centrale du lit pour amener la partie de pied vers l'extérieur, notamment dans l'axe de l'évidement, ce qui provoquera le basculement de la partie de pied et son repos sur le sol.

Le plan fixe est formé d'un plateau rigide reposant sur le sol au moyen de quatre pieds au moins. Le nombre de pieds peut être plus élevé sans que cela comporte le moindre inconvénient. Le plan fixe comporte à chaque extrémité une partie arrondie sur l'une desquelles la partie de pieds pourra venir en rotation pour s'engager dans la partie échancrée au moyen d'un support semi-circulaire.

La partie de tête est assujettie à la partie centrale par une béquille. Elle est maintenue en inclinaison par une ou plusieurs charnières. Ce plateau de tête comporte un encastrement, destiné à recevoir un coussin, un oreiller ou un traversin et permettant de le maintenir en place. Le cas échéant ce plateau pourra comporter des lanières ou des sangles de façon à ce que le coussin ou l'oreiller soit maintenu en position haute sans glisser ou sans s'échapper. Le plan mobile comporte également un rebord s'étendant longitudinalement de chaque côté de manière à recevoir le matériel de couchage nécessaire tel que matelas, alaise, draps et couverture. Comme indiqué précédemment il comportera éventuellement une ou deux rambardes circulaires pour permettre la préhension.

La partie pour les pieds peut également pivoter du côté opposé et se déplier pour que le patient puisse placer ses jambes du côté qui lui est le plus favorable pour son confort.

En définitive le pivotement de la partie centrale doit amener la partie pour les pieds vers l'extérieur, notamment en face de l'échancrure et permet le basculement de ce plateau à partir de la partie médiane. Ce degré de basculement est purement une mesure de commodité et est déterminé par les dimensions de la charnière qui assure ce mouvement de basculement entre le plateau pour les pieds et la partie centrale pivotante.

La partie de tête comporte également un rebord disposé à l'arrière, au centre du plateau de façon à ce que le dit plateau ne puisse venir reposer complètement à l'horizontale dans le cas d'un basculement important. De cette façon la tête du patient se trouve protégée et on évite que la mise à plat ne puisse entraîner des problèmes cervicaux pour le patient.

Le dispositif de pivotement est formé d'une plaque rigide centrale fixée au bâti rigide par un moyen de solidarisation tel que boulonnage, vissage ou rivetage. La partie mobile comporte une masse cylindrique de diamètre à peu près égal à la largeur de la partie centrale et reliée à la plaque rigide par un axe pivotant. Cet axe pivotant est destiné à assurer le pivotement de l'ensemble de 180 °, entre le basculement de la partie de pied dans la partie non échancrée et la partie de pieds comportant un échancrement.

Cette rotation peut avoir en même temps pour effet, de hausser le niveau de la partie centrale d'une certaine hauteur notamment de 2 à 5 centimètres par rapport au plan fixe pour en faciliter la rotation. Il est évident que la rotation pourrait être plus importante ou plus réduite selon les dimensions du pas de vis selon la manière dont la base pivotante est montée. La rotation de la partie mobile peut également être effectuée par entraînement par un galet lui même motorisé.

La hauteur des pieds est réglable et peut venir à toute hauteur sans entraîner la moindre difficulté. Avantageusement la hauteur du lit sera réglée de telle façon qu'il soit possible de placer des valises ou des cartons ou un instrument de toilette sous le lit et qu'ainsi la chambre du patient à l'hôpital, ne soit pas trop encombrée ou que les effets personnels du patient puissent demeurer accessibles.

De même sans que cela fasse partie de l'invention, il est possible de disposer autour du lit ou au bout du lit ou encore derrière la tête du lit des tiroirs ou des meubles d'accotement ou des meubles de toilette de façon à ce que le patient alité dispose d'un environnement commode et agréable.

Les parties mobiles sont de préférence en un matériau rigide comme le bois, le métal ou une matière plastique. Les trois parties pourront également être réalisées en tôle métallique peinte ou laquée ou revêtue d'un flocage de manière à éviter tout risque d'oxydation et permettre le lavage. La base de chacun des plateaux peut être pleine comme par exemple une plaque de bois, elle peut aussi être perforée comme de la tôle perforée ou encore être en fil métallique comme un treillis métallique. L'élément important est alors la qualité du matelas qui doit permettre quelle que soit la qualité ou la nature des différentes plaques, que le confort du patient n'en subisse pas d'inconvénient et que la nature du support ne risque pas d'être une cause d'escarres ou d'irritation.

L'invention trouve son utilité dans les hôpitaux, les cliniques, les maternités ou lors de l'hospitalisation à domicile pour permettre à un patient à mobilité réduite de pouvoir se lever sans effort de son lit et d'y rentrer à nouveau puis de remettre le lit en place grâce à la motorisation de l'ensemble.

Les exemples suivants illustrent l'invention sans toutefois la limiter.

La figure 1 montre le dispositif de couchage (1) vu en long. Il comporte un élément de base (2) de forme sensiblement longitudinale, terminé par un arrondi, équipé de quatre pieds au moins (3) (3'), (3") et (3"') assujettis à cet élément, et découpé sur le côté par une échancrure longitudinale (4), sur lequel on dispose une partie pour la tête (6) de forme rectangulaire, une partie pour les pieds de forme et de dimensions semblables (7) et une partie centrale pivotante (5) qui entraîne dans sa rotation la partie pour les pieds (7). La partie pour la tête est pourvue d'un dispositif d'encadrement (8), et la partie centrale et la partie pour les pieds disposent à la périphérie d'un rebord épais (9) (9') destiné à recevoir les articles de literie (non figurés).

La partie de tête (6) et la partie centrale (5) sont assemblées par une ou plusieurs charnières qui assurent ainsi leur maintien, leur élévation et leur rotation.

En dessous de la partie pour les pieds (7) on a disposé un plateau de forme rectangulaire terminé par portion semi-circulaire (10) qui accompagne la partie pour les pieds (7) au cours de son pivotement et contribue à son encastrement dans la partie échancrée (4).

En dessous de la partie pour la tête (6), l'élément de base (2) fixé dans le prolongement longitudinal se termine par un élément plan qui supporte des pieds (3) (3').

L'élément de couchage (1) est de ce fait entièrement mobile au dessus de l'élément fixe (2) en faisant pivoter en même temps la partie centrale (5) et la partie pour les pieds (7). La partie pour la tête (6) est en outre mobile dans le plan vertical par une autre opération.

La figure 2 montre le pivotement de l'élément de couchage (1) et le basculement de l'élément pour les pieds (7) dans l'échancrement (4). La partie centrale (5) repose sur l'axe de pivotement (12) placé au centre de l'élément fixe.

La figure 3 montre l'articulation des différents éléments mobiles autour de l'axe de pivotement (12). La partie pour la tête (6) est assujettie à la partie centrale (5) par une béquille (13) qui la maintient en place par un dispositif de solidarisation comme une tige filetée et un écrou. La partie centrale est montée sur l'axe de pivotement (12).

La partie pour les pieds (7) reste normalement dans le même plan horizontal que la partie centrale. On a figuré en outre l'échancrure (4) destinée à recevoir la partie pour les pieds (7). Le rebord (9) (9') est apparent de chaque côté.

La figure 4 montre l'élément de couchage (1) en position longitudinale. La partie de tête (6) est relevée et la partie pour les pieds (7) est basculée du côté opposé à l'échancrure(4).

Le dispositif de rotation (12) disposé sur l'élément fixe (2) permet le pivotement à 90° de la partie centrale (5) et de la partie pour les pieds (7). La partie pour la tête (6) est maintenue en position redressée par une équerre (13). La partie pour la tête (6) comporte à la partie dorsale un rebord prismatique (14) qui empêche la partie pour la tête de venir complètement à plat sur l'élément fixe.

La figure 5 montre le dispositif de couchage en rotation dans lequel la partie pour les pieds (7) a basculé dans l'évidement.

On voit ainsi la partie de tête (6) partiellement relevée et maintenue en place par une équerre, la partie centrale reposant sur le dispositif de pivotement (12) et la partie pour les pieds (7) largement basculée pour venir à proximité du sol.

Si nécessaire la partie pour les pieds peut comporter une réglette ou une tablette à son extrémité pour permettre une pose et un maintien des pieds plus facile.

## Revendications

1. - Bâti (2) de lit pliable (1) d'une position allongée à une position assise monté sur pieds (3) et supportant une literie (5, 6, 7) composée successivement d'une literie de pied (7), d'une literie centrale (5), d'une literie de tête (6) articulées entre elles, la literie (5, 6, 7) pivotant sur au moins 90° par rapport au bâti (2) à partir de la literie centrale (5) au moyen d'un dispositif de pivotement (12) **caractérisé en ce que** le bâti (2) présente une forme longitudinale avec sur sa partie centrale une échancrure latérale longitudinale (4) dans laquelle bascule la literie de pied (7) en position assise du lit pliable

2. - Bâti (2) de lit pliable (1) selon la revendication 1 **caractérisé en ce que** sur le dessous de literie de pied (7) est disposé un plateau de forme rectangulaire terminé par une portion semi circulaire (10) qui accompagne la literie de pied (7) au cours de son pivotement et contribue à son encastrement dans l'échancrure latérale (4).

3. - Bâti (2) de lit pliable (1) selon la revendication 1 **caractérisé en ce que** la literie de tête (6) est pourvue d'un dispositif d'encadrement (8)

4. - Bâti (2) de lit pliable (1) selon la revendication 1 **caractérisé en ce que** la literie centrale (5) et la literie de pied (7) disposent à la périphérie d'un rebord épais (9)(9') destiné à recevoir les articles de literie.

5. - Bâti (2) de lit pliable (1) selon la revendication 1 **caractérisé en ce que** la literie de tête (6) est assujettie à la literie centrale (5) par une béquille (13)

6. - Bâti (2) de lit pliable (1) selon la revendication 1 **caractérisé en ce que** la literie de tête (6) comporte à la partie dorsale un rebord prismatique (14) qui empêche la literie de tête (6) de venir complètement à plat.

7. - Bâti (2) de lit pliable (1) selon la revendication 1 **caractérisé en ce que** la literie de tête (6) et la literie centrale (5) sont assemblées par une ou plusieurs charnières

8. - Bâti (2) de lit pliable (1) selon la revendication 1 **caractérisé en ce que** la literie centrale (5) repose sur le dispositif de pivotement (12) qui est un axe de pivotement placé entre le centre de la literie centrale (5) et le bâti (2).

9. - Bâti (2) de lit pliable (1) selon la revendication 1 **caractérisé en ce que** le dispositif de pivotement (12) est motorisé.
